# EUROPÄISCHE PATENTSCHRIFT

(11) **EP 1 439 364 B1**
(45) Veröffentlichungstag und Bekanntmachung des Hinweises auf die Patenterteilung: **12.12.2007**
(21) Anmeldenummer: 03290129.0
(22) Anmeldetag: 17.01.2003
(51) Int. Cl.: F28F 9/00

(54) **Wärmeübertrager mit einem Halter**
Heat exchanger with a bracket
Échangeur de chaleur avec un support

(43) Veröffentlichungstag der Anmeldung: 21.07.2004
(73) Patentinhaber: Behr France Hambach S.A.R.L., 57910 Hambach (FR)
(72) Erfinder: Jung, Patrick, 57910 Roth (FR); Kaczmarek, Fabrice, 67700 Saverne (FR); Meyer, Jean-Claude, 57200 Wiesviller (FR)
(74) Vertreter: Tostmann, Holger Carl

(56) Entgegenhaltungen:
- DE-A- 19 645 502
- DE-A- 19 909 942
- US-B1- 6 405 788

## Beschreibung

Die Erfindung betrifft einen Wärmeübestrager mit einem Halter zur Befestigung von Zusatzteilen an einem Rohr/Ripperiblick eines Wärmeübertragers und/oder zur Abstützung des Wärmeübertragers - nach dem Oberbegriff des Patentanspruches 1.

Bekannte Wärmeübertrager, z. B. nach der DE-A 42 38 853 bestehen aus einem Rohr/Rippenblock, d. h. Flachrohren mit zwischen diesen angeordneten Wellrippen. Die Enden der Flachrohre münden in beiderseits des Rohr/Rippenblockes angeordnete Sammelrohre, die zusammen mit dem Rohr/Rippenblock verlötet sind. Dieser Wärmeübertrager, z. B. ein Kondensator, muss im Kraftfahrzeug befestigt werden, entweder gegenüber dem Fahrzeugrahmen oder an einem anderen Wärmeübertrager, z. B. einem Kühlmittelkühler. Wie durch die DE-A 196 45 502 bekannt, erfolgt die Befestigung durch metallische Halterungsklemmen, die mit dem Rohr/Rippenblock verschraubt oder vernietet sind. Solche Halterungselemente dienen sowohl der Befestigung des Wärmeübertragers selbst als auch der Befestigung von Zusatzteilen, z. B. von Kältemittelanschlussrohren für einen Kondensator. Die bekannten mechanischen Halter erfordern eine Vielzahl von Teilen wie Halter, Schrauben oder Nieten und benötigen relativ viel Zeit für die Montage.

Die EP-A-0 401 590 zeigt einen Wärmeübertrager mit einer Vielzahl paralleler Rohre und quer dazu verlaufenden Lamellen, wobei an den Lamellen-Enden zur Befestigung und Versteifung dienende, im Ausschnitt U-Förmige Seitenteile aus Kunststoff angeordnet sind. Die Leisten werden durch eine Verrastung miteinander verbunden.

Es ist Aufgabe der vorliegenden Erfindung, einen Wärmeübetrager mit einem Halter der eingangs genannten Art im Hinblick auf die Zahl der Einzelteile, die Montagezeit und auch bezüglich der Herstellkosten zu verbessern.

Die Lösung dieser Aufgabe erfolgt durch die Merkmale des Patentanspruches 1. Der Halter ist als Clips-Verbindung von zwei bevorzugt aus Kunststoff hergestellten Teilen ausgebildet, die von beiden Seiten gegen den Rohr/Rippenbtock gedrückt und miteinander verrastet werden. Damit sind die beiden Hälften wie Klammern fest mit dem Wärmeübertragerblock verbunden und können somit die Funktion der Abstützung des Wärmeübertragers und/oder die Funktion der Befestigung von Zusatzteilen übernehmen. Für diese verschiedenen Funktionen wird der Halter mit entsprechend angepassten Abstütz- bzw. Befestigungselementen versehen. Durch die Verrastung beider Teile ergibt sich der Vorteil, dass auf Schrauben oder Niete verzichtet werden kann. Da die beiden Halterhälften aus Kunststoff oder Metall gespritzt sind, ergeben sich geringe Herstellkosten. Darüber hinaus ist die Montage einfach und schnell, da beide Teile nur an der vorgesehen Stelle des Wärmeübertragerblockes positioniert und zusammen geclipst werden.

Vorteilhafte Ausgestaltungen der Erfindung ergeben sich aus den Unteransprüchen. Die beiden Klemmelemente sind unterschiedlich ausgebildet: das eine weist Rastarme auf, welche die Seitenfläche des Rohr/Rippenblockes übergreifen, das andere weist Haltetaschen auf, in welche die Rastarme eingeführt und dort verrastet werden. Vorteilhafterweise sind die Rastarme als federnde Zungen ausgebildet, die bei der Montage des Halters automatisch einschnappen und beide Klemmelemente miteinander verriegeln. Vorteilhafterweise weisen die Haltetaschen Rampen und Führungsflächen zum Einführen der Zungen auf, d. h. ein Hohlprofil, in welches die Zungen einfach bei der Montage einführbar sind. Die am Ende der Zungen angeordneten Rastnasen schnappen nach dem Anpressen der Klemmelemente automatisch hinter einer Rastfläche in der Haltetasche ein - damit ist die Montage des Halters beendet.

Gemäß der Erfindung sind an den Anpressflächen senkrecht und quer verlaufende Reihen von zackenförmigen Halteelementen vorgesehen, d. h. an die Klemmelemente angespritzt. Diese spitz oder keilförmig zulaufenden Zacken graben sich beim Anpressen der Klemmelemente in die Stirnflächen des Rohr/Rippenblockes, d. h. in die Rippen zwischen den Rohren ein und bewirken somit eine formschlüssige Verbindung zwischen Halter und Rohr/Rippenblock. Der Halter kann somit nicht mehr auf dem Block verrutschen, sondern behält seine Position bei. Der Abstand der Zacken ist so gewählt, dass sie jeweils zwischen zwei Rohren in die Rippen eingreifen bzw. ganz außen zwischen Seitenteil und äußerstem Rohr.

In weiterer vorteilhafter Ausgestaltung der Erfindung weist der Halter, d. h. eines seiner beiden Klemmelemente Befestigungs- und/oder Abstützmittel auf, um entweder den Wärmeübertrager gegenüber dem Fahrzeug abzustützen oder um Zusatzteile an dem Wärmeübertrager zu befestigen. Diese Befestigungsmittel sind an die entsprechenden Funktionen angepasst und können beispielsweise als Rohrhalter zur Halterung von Kältemittelzu- und -ableitungen ausgestaltet sein. In vorteilhafter Ausgestaltung ist ein Abstützmittel als Haltezapfen ausgebildet, auf welchen z. B. ein Anschlussflansch gesteckt werden kann oder der in ein entsprechendes Auflager, z. B. in Form einer Gummibuchse gesteckt werden kann, um den Wärmeübertrager gegenüber dem Fahrzeug abzustützen. Selbstverständlich können mehrere solcher Halter an beliebiger Stelle entlang der Seitenteile montiert werden.

Ausführungsbeispiele der Erfindung sind in der Zeichnung dargestellt und werden im Folgenden genauer beschrieben. Es zeigen
- Fig. 1: eine Hälfte (erstes Klemmelement) des Halters,
- Fig. 1a: eine Draufsicht auf das Klemmelement,
- Fig. 1b: eine Ansicht von hinten auf das Klemmelement,
- Fig. 1c: einen Schnitt entlang der Linie Ic-Ic in Fig. 1b,
- Fig. 2: die zweite Hälfte (zweites Klemmelement) des Halters in einer Ansicht von vorn,
- Fig. 2a: eine Ansicht von oben,
- Fig. 2b: eine Ansicht von unten,
- Fig. 2c: eine Ansicht von der Seite,
- Fig. 2d: eine Einzelheit X aus Fig. 2c und
- Fig. 3: einen Schnitt durch den Halter mit Rohr/Rippenblock.

**Fig. 1** zeigt eine Hälfte eines zweiteiligen Halters, d. h. ein erstes Klemmelement 1 in einer Ansicht von vorn, d. h. auf eine Anpressfläche 2, die aus einer Rechteckfläche 2a und zwei abstehenden Schenkeln 2b, 2c besteht. Aus der Anpressfläche 2 stehen einerseits zwei Reihen von dreieckförmig ausgebildeten Zacken 3 und andererseits zwei senkrecht verlaufende Reihen von weiteren etwa keilförmig ausgebildeten Halteelementen 4 hervor.

**Fig. 1a** lässt die Dreiecksformen der Halteelemente 3 deutlich erkennen. Ferner stehen in Richtung der Zacken 3 zwei Anschlagleisten 5 hervor, die an der Oberkante der Rechteckfläche 2a (vgl. Fig. 1) angeordnet sind. Ferner sind seitlich und auch oberhalb der Rechteckfläche 2a zwei Haltetaschen 6 angeordnet, deren Funktion unten erläutert wird.

**Fig. 1b** zeigt das erste Klemmelement 1 von seiner Rückseite, auf der eine Verrippung zur Versteifung der Anpressfläche 2 erkennbar ist.

**Fig. 1c** zeigt einen Schnitt entlang der Linie Ic-Ic in Fig. 1b, d. h. durch eine der beiden Haltetaschen 6. Die Haltetasche 6 ist hohl ausgebildet und weist einen etwa kastenförmigen, zu ihrer in der Zeichnung rechten Stirnseite 6a offenen Querschnitt auf. Von der stirnseitigen Öffnung 6a erstreckt sich eine Rampe 7, d. h. eine schräg verlaufende Fläche, die in eine spitzwinklig abgewinkelte Rastfläche 8 übergeht. Auf der der Stirnfläche 6a gegenüber liegenden Seite ist eine Anschlagfläche 9 vorgesehen. Die Haltetasche 6 ist einstückig mit der Anpressplatte bzw. -fläche 2 verbunden, aus welcher die keilförmig zulaufenden Halteelemente 4 hervorstehen. Das Klemmelement 1 ist als einstückiges Kunststoffspritzteil hergestellt.

**Fig. 2** zeigt ein zweites Klemmelement 10 in einer Ansicht von vorne, d. h. mit Blick auf eine Anpressfläche 11, welche analog zu dem ersten Klemmelement 1 aus einem rechteckigen Bereich 11a und zwei abstehenden Schenkeln 11b, 11c besteht. Auf der Anpressfläche 11a sind wiederum senkrecht hervorstehende, spitz zulaufende Halteelemente 12 in zwei waagerechten Reihen angeordnet. An den Außenseiten der beiden Schenkel 11b, 11c sind in senkrechten Reihen weitere ebenfalls spitz zulaufende Halteelemente 13 angeordnet. Oberhalb der Anpressfläche 11a ist ein zylindrischer, verrippter Zapfen 14 angeordnet, der über einen Absatz in einen konisch ausgebildeten Zapfen 15 geringeren Durchmessers übergeht. Diese beiden Zapfen 14, 15 dienen der Befestigung eines nicht dargestellten Wärmeübertragers bzw. von nicht dargestellten Zusatzteilen. Das Klemmelement 10 ist als einstückiges Kunststoffspritzteil hergestellt.

**Fig. 2a** zeigt eine Ansicht von oben auf das zweite Klemmelement 10, wobei die kreisförmigen Querschnitte der Zapfen 14, 15 erkennbar sind. Seitlich weist das zweite Klemmelement 10 zwei Rastarme 16, 17 auf, deren Funktion unten erläutert wird.

**Fig. 2b** zeigt eine Ansicht von unten auf das zweite Klemmelement 10, wobei die dreieckige, spitz zulaufende Form der Haltelemente 12 sichtbar ist sowie die rechteckige Kontur der weiteren Haltelemente 13.

**Fig. 2c** zeigt eine Seitenansicht des zweiten Klemmelementes 10, wobei insbesondere die spitz zulaufende Form der Halteelemente 13 zu erkennen ist. Der obere Teil des zweiten Klemmelementes 10 mit dem Zapfen 14 ist als Einzelheit X in Fig. 2d dargestellt.

**Fig. 2d** zeigt also einerseits die beiden Zapfen 14, 15 und unterhalb einen der beiden Rastarme 16, 17, d. h. den Rastarm 16. Letzterer ist als federnde Zunge ausgebildet und weist an seinem freien Ende eine Rastnase 18 auf, und zwar mit einem nach oben (in Richtung der Zapfen 14, 15) gerichteten hakenförmigen Ansatz 18a.

**Fig. 3** zeigt die fertig montierten, miteinander verrasteten Klemmelemente 1, 10. Zwischen den beiden Anpressflächen 2, 11 ist gestrichelt ein Rohr/Rippenblock 19 mit Flachrohren 20 und einem Seitenteil 21 dargestellt, wobei sich zwischen den Flachrohren 20 sowie dem äußersten Flachrohr und dem Seitenteil 21 nicht dargestellte Wellrippen befinden, die mit den Flachrohren zu dem Rohr/Rippenblock 19 verlötet sind. Der Rastarm 16 ist in die Haltetasche 6 von der Stirnseite 6a her eingeführt und mit seiner Rastnase 18 auf der Rastfläche 8 der Haltetasche 6 verrastet, d. h. beide Klemmelemente 1, 10 sind miteinander verclipst und schließen den Rohr/Rippenblock 19 zwischen sich ein. Die Halteelemente 3, 4 sowie 13, 12 haben sich in die nicht dargestellten Wellrippen zwischen den Flachrohren 20 eingegraben und bewirken dadurch einen Formschluss zwischen den Klemmelementen 1, 10 und dem Rohr/Rippenblock 19, sodass der gesamte Halter nicht verrutschen kann. Wie bereits erwähnt, sind die Halteelemente entsprechend der Rohrteilung (Abstand der Flachrohre 20 zueinander) an den Anpressflächen angeordnet. Die beiden obersten Haltelemente 4, 13 liegen dabei mit ihren Oberkanten direkt an der Innenseite des Seitenteiles 21 des Rohr/Rippenblockes 19 an und bilden somit eine wirksame Verklammerung. Aus der Zeichnung wird ferner erkennbar, dass sich gegenüber liegende Halteelemente 4, 13 sowie 3, 12 den Rohr/Rippenblock 19 jeweils etwa bis zur Hälfte in seiner Tiefe durchdringen.

Die beiden Haltezapfen 14, 15 sind somit fest mit dem Rohr/Rippenblock 19 verbunden und können daher beispielsweise als Lagerzapfen, d.... h. zur Abstützung des Wärmeübertragers, z. B. eines Kondensators für eine Klimaanlage dienen. Die Zapfen 14, 15 können aber auch zur Aufnahme von Zusatzteilen, z. B. eines Anschlussflansches für Kältemittelanschlussleitungen verwendet werden.

Die Montage der beiden Klemmelemente 1, 10 ist denkbar einfach: zunächst wird das erste Klemmelement 1 mit seiner Anpressfläche 2 an eine erste Stirnfläche 19a angelegt, wobei die Haltetaschen 6 und die Anschlagleisten 5 auf dem Seitenteil 21 aufliegen. Das erste Klemmelement 1 wird dann gegen die Stirnfläche 19a gedrückt, sodass sich die Halteelement 3, 4 in die nicht dargestellten Rippen eingraben. Danach wird das zweite Klemmelement 10 in eine entsprechende, gegenüberliegende Position gebracht und mit seiner Anpressfläche 11 gegen die Stirnfläche 19b gedrückt, wobei die Rastnase 18 bereits in die Öffnung 6a der Haltetasche 6 eingeführt wird. Während der Andrückbewegung gleitet die Rastnase 18 auf der Rampe 7 und federt dabei (in der Zeichnung gesehen) nach unten. Am Ende der Andrückbewegung, d. h. wenn die Anpressfläche 11 die Stirnfläche 19b erreicht hat, schnappt die Rastnase 18 nach oben und verriegelt sich mit der Rastfläche 8. Damit ist eine sichere Verclipsung beider Klemmelemente 1, 10 gegeben, die sich von selbst nicht wieder löst, allerdings von außen, z. B. mittels eines Schraubendrehers wieder demontiert werden kann.

Die beiden o. g. Klemmelemente 1, 10 können auch aus Metall, z. B. durch Spritzguss hergestellt werden.

## Patentansprüche

1. Wärmeübertrager mit einem Rohr/Rippenblock mit parallel zueinander angeordneten Stirnflächen und Seitenteilen, mit einem Halter zur Befestigung von Zusatzteilen an dem Rohr/Rippenblock (19) des Wärmeübertragers und/oder zur Abstützung des Wärmeübertragers, wobei der Halter als Clipsverbindung von zwei miteinander verrastbaren, den Rohr/Rippenblock (19) mit Stirnflächen zwischen sich aufnehmenden Klemmelementen (1, 10), insbesondere aus Kunststoff, ausgebildet ist, wobei die Klemmelemente (1, 10) an die Stirnflächen (19a, 19b) andrückbare Anpressflächen (2, 11) aufweisen, wobei ein Klemmelement (10) die Seitenteile (21) übergreifende Rastarme (16, 17) und das andere Klemmelement (1) die Rastarme (16, 17) aufnehmende Haltetaschen (6) aufweist, wobei die Anpressflächen (2, 11) Waagrecht laufende Reihen von zackenförmigen Halteelementen (3, 12) aufweisen, die in die Stirnflächen (19a, 19b) eindrückbar sind und die Anpressflächen zwei beabstandete Schenkel (2b,2c) aufweisen, an welchen senkrecht laufende Reihen von Zacken- oder Keilförmigen Halteelementen (4, 13) vorgesehen sind.

2. Wärmeübertrager nach Anspruch 1, **dadurch gekennzeichnet, dass** die Rastarme als federnde Zungen (16, 17) mit Rastnasen (18) ausgebildet sind.

3. Wärmeübertrager nach Anspruch 1 oder 2, **dadurch gekennzeichnet, dass** die Haltetaschen (6) Rampen (7) zum Einführen der Zungen (16) und Rastflächen (8) zum Verriegeln der Rastnasen (18) aufweisen.

4. Wärmeübertrager nach einem der vorhergehenden Ansprüche, **dadurch gekennzeichnet, dass** die Halteelemente (14, 13) jeweils im Abstand der Rohre (20) des Rohr/Rippenblockes (19) angeordnet sind.

5. Wärmeübertrager nach einem der Ansprüche 1 bis 4, **dadurch gekennzeichnet, dass** mindestens ein Klemmelement (10) Befestigungs- und/oder Abstützmittel (14, 15) aufweist.

6. Wärmeübertrager nach Anspruch 6, **dadurch gekennzeichnet, dass** die Befestigungs- und/oder Abstützmittel als Haltezapfen (14, 15) ausgebildet sind.

## Claims

1. Heat exchanger comprising a pipe-fin block with front surfaces and lateral parts arranged in parallel, a holder for attaching additional parts to the pipe-fin block (19) of the heat exchanger
and/or for supporting the heat exchanger,
wherein the holder is formed as a clamping connection of a pair of lockable clamping elements (1,10), in particular made from plastic, accommodating between each other the pipe-fin block with its front surfaces (19a, 19b),
wherein the clamping elements have pressing faces (2, 11) for being pressed to said front surfaces, wherein one clamping element comprises latching arms (16, 17) overlapping the lateral parts (21) while the other clamping element has holding pockets containing said latching arms, wherein said pressing faces comprise horizontal series of toothed holding elements
which can impress the front surfaces and wherein the pressing faces have two legs spaced apart from each other with vertical series of toothed or wedge-shaped holding elements (4, 13).

2. Heat exchanger according to claim 1, **characterised in that** the latching arms are formed as resilient tongues (16, 17) with latching projections (18).

3. Heat exchanger according to claim 1 or 2, **characterised in that** the holding pockets (6) have ramps (7) for introducing the tongues (16) and latching faces (8) for locking the latching projections (18).

4. Heat exchanger according to one of the above claims, **characterised in that** the holding elements (13, 14) are arranged with a distance similar to the spacing between the pipes of the pipe-fin block.

5. Heat exchanger according to one of claims 1 to 4, **characterised in that** at least one clamping element comprises attachment and/or supporting means (14, 15).

6. Heat exchanger according to claim 6, **characterised in that** the attachment and/or supporting means are formed as holding pins (14,15).

## Revendications

1. Echangeur de chaleur avec un bloc à tubes et nervures, comportant des surfaces frontales et des parties latérales agencées parallèlement les unes aux autres, comportant un support pour la fixation de parties auxiliaires sur le bloc à tubes et nervures (19) de l'échangeur de chaleur et/ou pour soutenir l'échangeur de chaleur, le support étant réalisé sous forme de liaison clipsée de deux éléments de serrage (1, 10), en particulier en matière plastique, susceptibles d'être enclenchés l'un à l'autre et recevant entre eux par des surfaces frontales le bloc à tubes et nervures (19), les éléments de serrage (1, 10) présentant des surfaces de pression (2, 11) qui peuvent être pressées contre les surfaces frontales (19a, 19b), un élément de serrage (10) présentant des bras d'enclenchement (16, 17) chevauchant les parties latérales (21), et l'autre élément de serrage (1) présentant des poches de retenue (6) recevant les bras d'enclenchement (16, 17), les surfaces de pressage (2, 11) présentant des rangées, s'étendant à l'horizontale, d'éléments de retenue (3, 12) en forme de dents qui peuvent être enfoncés dans les faces frontales (19a, 19b), et les surfaces de pression présentant deux branches (2b, 2c) espacées sur lesquelles sont prévues des rangées, s'étendant à la verticale, d'éléments de retenue (4, 13) en forme de dents ou de coins.

2. Echangeur de chaleur selon la revendication 1, **caractérisé en ce que** les bras d'enclenchement sont réalisés sous forme de langues (16, 17) élastiques avec des ergots d'enclenchement (18).

3. Echangeur de chaleur selon la revendication 1 ou 2, **caractérisé en ce que** les poches de retenue (8) présentent des rampes (7) pour l'introduction des langues (16), et des surfaces d'enclenchement (8) pour verrouiller les ergots d'enclenchement (18).

4. Echangeur de chaleur selon l'une quelconque des revendications précédentes, **caractérisé en ce que** les éléments de retenue (14, 13) sont chacun agencés à distance des tubes (20) du bloc à tubes et nervures (19).

5. Echangeur de chaleur selon l'une des revendications 1 à 4, **caractérisé en ce qu'**au moins un élément de serrage (10) présente des moyens de fixation et/ou de soutien (14, 15).

6. Echangeur de chaleur selon la revendication 5, **caractérisé en ce que** les moyens de fixation et/ou de soutien sont réalisés sous forme de tenons de retenue (14, 15).
